# EUROPÄISCHE PATENTANMELDUNG

(11) **EP 4 750 090 A1**
(43) Veröffentlichungstag der Anmeldung: **27.05.2026**
(21) Anmeldenummer: 25215812.6
(22) Anmeldetag: 14.11.2025
(51) Int. Cl.: H04R 25/00

(54) **HÖRINSTRUMENTESYSTEM**

(30) Priorität: 25.11.2024 DE 102024211286
(71) Anmelder: Sivantos Pte. Ltd., Singapore 539775 (SG)
(72) Erfinder: MEISTER, Bernd, 91058 Erlangen (DE); BILERT, Sascha, 91058 Erlangen (DE); WURZBACHER, Tobias, 91058 Erlangen (DE)
(74) Vertreter: FDST Patentanwälte

(57) **Zusammenfassung**

Es wird ein Hörinstrumentesystem beschrieben, das ein Hörinstrument (1) mit einem Gehäuse (12) und zumindest einen in dem Gehäuse (12) angeordneten Lautsprecher (8), der über einen Schallleitungskanal (14) mit einer Umgebung des Gehäuses (12) verbunden ist, aufweist. Ferner weist das Hörinstrumentesystem einen Controller (6) auf, der dazu eingerichtet ist, zu ermitteln, ob wenigstens eine Startbedingung zur Aufnahme eines Reinigungsmodus für den Schallleitungskanal (14) vorliegt, bei Vorliegen der oder einer von gegebenenfalls mehreren Startbedingungen den Reinigungsmodus aufzunehmen, und während des Reinigungsmodus mittels des Lautsprechers (8) ein Tonsignal mit einer vorgegebenen Wellenform mit variierender Periodendauer abzugeben.

## Beschreibung

Die Erfindung betrifft ein Hörinstrumentesystem.

Hörinstrumente dienen üblicherweise zur Ausgabe eines Tonsignals an das Gehör des Trägers dieses Hörinstruments. Die Ausgabe erfolgt dabei mittels eines Ausgabewandlers, meist auf akustischem Weg über Luftschall mittels eines Lautsprechers (auch als "Hörer" oder "Receiver" bezeichnet). Häufig kommen derartige Hörinstrumente dabei als sogenannte Hörhilfegeräte (auch kurz: Hörgeräte) zum Einsatz. Dazu umfassen die Hörinstrumente normalerweise einen akustischen Eingangswandler (insbesondere ein Mikrophon) und einen Signalprozessor, der dazu eingerichtet ist, das von dem Eingangswandler aus dem Umgebungsschall erzeugte Eingangssignal (auch: Mikrophonsignal) unter Anwendung mindestens eines üblicherweise nutzerspezifisch hinterlegten Signalverarbeitungsalgorithmus derart zu verarbeiten, dass eine Hörminderung des Trägers der Hörvorrichtung zumindest teilweise kompensiert wird. Insbesondere im Fall eines Hörhilfegeräts kann es sich bei dem Ausgabewandler neben einem Lautsprecher auch alternativ um einen sogenannten Knochenleitungshörer oder ein Cochlea-Implantat handeln, die zur mechanischen oder elektrischen Einkopplung des Tonsignals in das Gehör des Trägers eingerichtet sind. Daneben gibt es Hörinstrumente, die das Hörvermögen von normalhörenden Nutzern schützen oder verbessern, zum Beispiel in komplexen Hörsituationen ein verbessertes Sprachverständnis ermöglichen sollen. Solche Geräte werden auch als "Personal Sound Amplification Products" (kurz: PSAP) bezeichnet. Unter den Begriff Hörinstrumente fallen zusätzlich insbesondere auch Geräte wie z.B. sogenannte Tinnitus-Masker, Headsets, Kopfhörer (unter Anderem "earbuds") und dergleichen.

Typische Bauformen von Hörinstrumenten, insbesondere Hörgeräten, sind Hinter-dem-Ohr- ("BTE"-) und In-dem-Ohr- ("IdO"- oder "ITE"-) Hörinstrumente. Diese Bezeichnungen zielen auf die bestimmungsgemäße Trageposition ab. So weisen Hinter-dem-Ohr-Hörinstrumente ein (Haupt-) Gehäuse auf, das hinter der Ohrmuschel getragen wird. Hier kann in Modelle unterschieden werden, deren Lautsprecher in diesem Gehäuse angeordnet ist - die Schallausgabe an das Ohr erfolgt dabei üblicherweise mittels eines Schallschlauchs, der im Gehörgang getragen wird - sowie in Modelle, die einen externen Lautsprecher, der im Gehörgang platziert wird, aufweisen. In-dem-Ohr-Hörinstrumente weisen hingegen ein Gehäuse auf, das in der Ohrmuschel oder sogar vollständig im Gehörgang getragen wird.

Hörinstrumente, die einen Lautsprecher nutzen, benötigen erkanntermaßen eine Öffnung, durch die hindurch der mittels des Lautsprechers generierte Luftschall zur Umgebung, insbesondere zum Gehör des Nutzers gelangen kann. Eine jede Öffnung bietet aber wiederum auch eine Möglichkeit für Verunreinigungen, um in das Hörinstrument, zumindest bis zu dem Lautsprecher oder sogar in diesen hinein, vordringen zu können. Bspw. handelt es sich bei solchen Verunreinigungen um Feuchtigkeit (Flüssigkeit oder Dampf) oder Partikel (Staub, Flusen, Sand oder dergleichen), aber häufig auch um Cerumen. Aufgrund der fortschreitenden Miniaturisierung und auch der ansonsten meist möglichst dicht verschlossenen Gehäuse ist eine manuelle Trocknung - außer unter Anwendung eines Gebläses - oder Reinigung meist mit einem hohen Risiko einer Beschädigung verbunden. Allerdings führen aber solche Verunreinigungen zu Funktionseinbußen aufgrund von (teilweiser) Verstopfung von Öffnungen, bspw. auch von Schallleitungskanälen, oder auch zu Schäden (z. B. Korrosion) am Lautsprecher selbst, wenn eine solche Verunreinigung bis in oder an den Lautsprecher vordringen kann. Somit ist ein Entfernen von derartigen Verunreinigungen im Interesse des jeweiligen Nutzers.

Der Erfindung liegt mithin die Aufgabe zugrunde, eine Verbesserung bei der Entfernung von Verunreinigungen zu ermöglichen.

Diese Aufgabe wird erfindungsgemäß gelöst durch ein Hörinstrumentesystem mit den Merkmalen des Anspruchs 1. Vorteilhafte und teils für sich erfinderische Ausführungsformen und Weiterentwicklungen der Erfindung sind in den Unteransprüchen und der nachfolgenden Beschreibung dargelegt.

Das erfindungsgemäße Hörinstrumentesystem weist ein Hörinstrument und zumindest einen Lautsprecher auf. Dieser Lautsprecher ist dabei über einen Schallleitungskanal akustisch mit einer Umgebung des Hörinstruments verbunden. Ferner weist das Hörinstrumentesystem einen Controller auf, der dazu eingerichtet ist, zu ermitteln, ob wenigstens eine Startbedingung zur Aufnahme (insbesondere also zur Aktivierung) eines Reinigungsmodus für den Schallleitungskanal vorliegt, sowie bei Vorliegen der oder einer von gegebenenfalls mehreren Startbedingungen den Reinigungsmodus aufzunehmen (insbesondere zu aktivieren) und während des Reinigungsmodus mittels des Lautsprechers ein (insbesondere akustisches) Tonsignal (auch: "Schallsignal") mit einer Wellenform abzugeben. Hierbei ist der Controller dazu eingerichtet, eine Periodendauer der Wellenform zu variieren, während das Tonsignal ausgegeben wird.

Vorzugsweise ist der Controller auch dazu eingerichtet, für die Wellenform des Tonsignals eine Anstiegsdauer und/oder eine Abstiegsdauer von Signalflanken des Tonsignals zu wählen und vorzugeben, insbesondere während der Tonausgabe zu verändern. Die An- und Abstiegsdauer wird hierbei vorzugsweise innerhalb für ein Tonsignal typischer Dauern variiert - beispielsweise zwischen 50 µs und 5 ms, insbesondere zwischen 200 µs und 5 ms. Optional ist, insbesondere wie im Folgenden näher beschrieben, der Controller hierbei dazu eingerichtet, die Anstiegsdauer und/oder die Abstiegsdauer der Signalflanken im Rahmen der Veränderung der Periodendauer zu verändern. Zumindest für eine (insbesondere auch konstant) vorgegebene maximale Amplitude (landläufig auch als Lautstärke oder auch als Signalpegel bezeichnet) ändert sich mit der Änderung der Periodendauer auch eine Steigung der Signalflanken und damit auch deren Anstiegsdauer bzw. Abstiegsdauer. Zusätzlich Fälle kann der Controller aber auch dazu eingerichtet sein, die Anstiegs- bzw. Abstiegsdauer der Signalflanken bspw. in Abhängigkeit von einer Verschmutzung zu wählen und gegebenenfalls zu verändern. In letzterem Fall ändert sich insbesondere also entsprechend (insbesondere bei Beibehaltung der vorgegebenen maximalen Amplitude) die Periodendauer.

Unter dem Begriff "Signalflanke" wird hier und im Folgenden insbesondere eine Flanke eines oszillierenden Zeitsignals verstanden. Mithin ist das Tonsignal also vorzugsweise auch als oszillierendes Zeitsignal zu verstehen.

Vorzugsweise wird (insbesondere seitens des Controllers) für das Tonsignal eine insbesondere über die Dauer des Tonsignals konstante maximale Amplitude (d. h. ein Maximalwert für die Amplitude) vorgegeben. Zu Beginn und Ende des Tonsignals üblicherweise steigende oder fallende Amplitudenwerte (aufgrund von "Anschalt"- oder "Abschaltvorgängen) sind hierbei zu vernachlässigen.

Gemäß einer besonders zweckmäßigen Ausführung ist der Controller dazu eingerichtet, das Tonsignal mit variierender Periodendauer in Form wenigstens eines Chirps abzugeben. Unter einem Chirp wird hier und im Folgenden insbesondere ein akustisches Ereignis, insbesondere ein Tonsignal, verstanden, dessen Frequenz (und damit auch dessen Periodendauer) sich über die Zeit verändert. Insbesondere kann die Frequenz dabei zu- oder abnehmen - vorzugsweise bei gleichbleibender Wellenform und/oder Amplitude (insbesondere zumindest wie vorstehend beschrieben der maximalen Amplitude) des Signals. Insbesondere wird ein Chirp - zumindest im Rahmen dieser Beschreibung - also durch mehrere Eigenschaften (Parameter) wie eine Dauer (insbesondere meist mehrere Sekunden, bspw. 3 bis 20 Sekunden), eine Startfrequenz und eine Endfrequenz sowie dessen zugrundeliegende Wellenform beschrieben. Insbesondere erfolgt bei dem Chirp die Änderung der Frequenz kontinuierlich von der Start- zur Endfrequenz. Der Chirp grenzt sich somit vorzugsweise von zwei aufeinanderfolgenden Tonsignalen mit unterschiedlicher (konstanter) Frequenz ab.

Vorzugsweise weist das Hörinstrumentesystem ein Gehäuse für das Hörinstrument (d. h. das Gehäuse ist also Teil des Hörinstruments) auf. Optional ist der Lautsprecher in dem Gehäuse angeordnet. Das Gehäuse kann zudem als Gehäuse für mehrere Komponenten des Hörinstruments (bspw. für den Controller, ein Mikrophon, sowie auch eine Energiequelle wie z. B. eine Batterie) dienen oder auch als Gehäuse (in diesem Fall vorzugsweise als Gehäusezusatzteil) nur für den Lautsprecher. In letzterem Fall bildet dieses Gehäusezusatzteil insbesondere ein Ohrstück, das zur Halterung des Lautsprechers im Ohr, vorzugsweise Gehörgang, eines Nutzers eingerichtet und vorgesehen ist.

Der Schallleitungskanal kann in einfachster Variante eine Schallöffnung in dem Gehäuse (oder entsprechend auch dem Gehäusezusatzteil) sein, in der ein Schallausgang das Lautsprechers - bspw. ein "spout" oder dergleichen - einliegt oder an die (Gehäuse-) innenseitig eine korrespondierende Schallausgangsöffnung des Lautsprechers anschließt. Der Schallleitungskanal kann aber auch durch ein (insbesondere vom Lautsprecher separates) schlauch- oder rohrartiges Bauteil gebildet sein, das die Schallausgangsöffnung des Lautsprechers mit der Schallöffnung des Gehäuses (insbesondere des Ohrstücks) oder auch einer weiteren Schallabgabeöffnung verbindet (letzteres insbesondere im Fall eines Schallschlauchs).

Das Tonsignal bewirkt aufgrund dessen Schalldrucks und/oder der dadurch hervorgerufenen Vibrationen im Schallleitungskanal vorteilhafterweise einen Transport der Verschmutzung. Dieser (Material-) Transport kann dazu genutzt werden, den Schallleitungskanal von der Verschmutzung zu befreien (insbesondere also zu reinigen) oder diese zumindest teilweise zu entfernen oder zu verteilen, so dass eine Tonausgabe durch den Schallleitungskanal ermöglicht wird und/oder ein Vordringen der Verschmutzung bis zum Lautsprecher verhindert wird. Somit kann das Tonsignal im Folgenden auch als (akustisches) "Reinigungssignal" bezeichnet werden.

Ein Chirp hat dabei den Vorteil, dass das Reinigungssignal nicht nur bei einer festen Frequenz ausgesendet wird, sondern über einen Frequenzbereich hinweg, also bei mindestens zwei Frequenzen. Dadurch kann der Transporteffekt verbessert werden, insbesondere da Verschmutzungen meist nicht homogener Natur sind und so verschiedene Teile der Verschmutzung auf unterschiedliche Frequenzen "ansprechen" (insbesondere also bewegt werden können).

Gemäß einer besonders zweckmäßigen Ausführung ist der Controller dazu eingerichtet, eine Art einer Verschmutzung (Verunreinigung) des Schallleitungskanals zu ermitteln sowie eine Wellenform für das Tonsignal, insbesondere den Chirp, in Abhängigkeit von der Verschmutzung zu wählen. Dies beruht auf der Erkenntnis, dass für unterschiedliche Verschmutzungsarten, also bspw. (insbesondere trockene) Partikel (z. B. Staub) oder Flüssigkeit (z. B. Schweiß, Wasser), unterschiedliche Wellenformen unterschiedlich starke Effekte hinsichtlich eines Transports der jeweiligen Verschmutzung durch den Schallleitungskanal aufweisen.

Gemäß einer weiteren zweckmäßigen Ausführung ist der Controller dazu eingerichtet, zusätzlich oder alternativ zu der Wahl der Wellenform einen Frequenzbereich, d. h. insbesondere die Start- und Endfrequenz, für das Tonsignal, insbesondere den Chirp, in Abhängigkeit von der Verschmutzung zu wählen. Auch dieser Ausführung liegt die Erkenntnis zugrunde, dass Flüssigkeiten und Partikel im Schallleitungskanal auf jeweils unterschiedliche Frequenzen unterschiedlich stark reagieren und so der Transport durch den Schallleitungskanal entsprechend beeinflusst werden kann.

Zur Ermittlung der Art der Verschmutzung des Schallleitungskanals ist der Controller gemäß einer besonders zweckmäßigen Ausführung eingerichtet, eine (insbesondere akustische) Feedback-Messung, insbesondere eine sogenannte open loop gain Messung, durchzuführen. Für den Fall, dass das Hörinstrument ein zugehöriges Mikrophon umfasst, insbesondere als Hörhilfegerät ausgebildet ist, erfolgt eine solche Feedback-Messung bekanntermaßen derart, dass das Hörinstrument frei oder in einem Referenzgehäuse (bspw. in einem Gehäuse eines Ladegeräts) abgelegt wird und ein Tonsignal mit zunehmender Verstärkung ausgegeben wird, bis ein Feedback, also eine Rückkopplung des ausgegebenen Tonsignals, in das eigene Mikrophon erfasst wird. Anhand einer solchen Messung kann eine Transferfunktion für Rückkopplungen bestimmt werden. Im vorliegenden Fall ist der Controller insbesondere dazu eingerichtet, bspw. anhand von Vergleichen mit hinterlegten Referenzen oder auf Basis von Trainingsdaten und einem eingelernten Algorithmus zu ermitteln, ob der Schallleitungskanal frei ist, mit trockenem Material (Partikel) und/oder mit Flüssigkeit belegt ist. Alternativ zu dem internen Mikrophon kann hierzu auch ein externes Mikrophon herangezogen werden. Bspw. kann hierzu ein Mikrophon eines Smartphones (oder eines vergleichbaren Geräts oder Computers) oder auch in einem Ladegerät für das Hörinstrument genutzt werden, dessen Erfassungsverhalten dem Controller bekannt ist oder bei Durchführung der Messung bekannt gegeben wird.

Alternativ oder auch zusätzlich zu der vorstehend beschriebenen Feedbackmessung, ist der Controller gemäß einer weiteren zweckmäßigen Ausführung dazu eingerichtet, für die Ermittlung der Art der Verschmutzung eine Resonanzverstimmung, insbesondere eine mechanische, eine magnetische und/oder eine elektrische Resonanzverstimmung zu ermitteln. Die mechanische Resonanzverstimmung kann bspw. mittels eines Beschleunigungssensors anhand einer Veränderung einer Schwingung des Hörinstruments, insbesondere des Gehäuses oder auch des Lautsprechers, ermittelt werden. Eine Anlagerung von Material (Partikel und/oder Feuchtigkeit) im Schallleitungskanal führt nämlich regelmäßig zu einem veränderten Schwingungsverhalten. Vergleichbar verhält es sich auch mit der magnetischen bzw. elektrischen Resonanz insbesondere des Lautsprechers.

Im Rahmen einer weiteren alternativen oder zusätzlichen Ausführung ist der Controller dazu eingerichtet, für die Ermittlung der Art der Verschmutzung eine optische Aufnahme, d. h. ein Bild, auszuwerten, das mittels einer separaten Kamera, insbesondere einer Kamera eines Smartphone, eines Tablets, eines Computers oder dergleichen, erfasst und an den Controller übermittelt wird (wurde). Hierbei wendet der Controller vorzugsweise Mustererkennungsmethoden einen Vergleich mit Referenzbildern oder dergleichen an. Beispielsweise ist der Controller dazu eingerichtet, den Nutzer des Hörinstrumentesystems oder zumindest des Hörinstruments anzuweisen, eine entsprechende Aufnahme von einem Inneren des Schallleitungskanals zu fertigen. Diese Aufnahme wird anschließend (bspw. durch den Nutzer oder alternativ im Rahmen einer speziellen Anwendung ("App") dem Controller für die Auswertung zur Verfügung gestellt.

Vorzugsweise bildet der Controller ein Element (eine Komponente) des Hörinstruments selbst. In bevorzugter Ausgestaltung ist der Controller zumindest im Kern durch einen Mikrocontroller mit einem Prozessor und einem Datenspeicher gebildet, in dem die Funktionalität zur Durchführung des hier und im Folgenden beschriebenen, erfindungsgemäßen Vorgehens in Form einer Betriebssoftware (Firmware) programmtechnisch implementiert ist, so dass der Controller - optional in Interaktion mit dem Nutzer des Hörinstruments - die beschriebenen Schritte bei Ausführung der Betriebssoftware in dem Mikrocontroller automatisch durchführt. Der Controller kann im Rahmen der Erfindung alternativ aber auch durch ein nicht-programmierbares elektronisches Bauteil, z. B. einen ASIC, gebildet sein, in dem die hier und im Folgenden beschriebene Funktionalität zur Durchführung des Reinigungsmodus mit schaltungstechnischen Mitteln implementiert ist. Alternativ kann der Controller aber separat von dem Hörinstrument ausgebildet sein und dabei bspw. in dem o. g. Smartphone (oder einem vergleichbaren Gerät, bspw. einem Computer, einem Tablet oder dergleichen) implementiert sein (insbesondere mittels einer Software-Applikation). Das Smartphone bildet in diesem Fall - zumindest während einer bestimmungsgemäßen, für Steuerungszwecke des Hörinstruments mit letzterem eingegangenen Kopplung, einen Teil des Hörinstrumentesystems. In diesem Fall gibt das Smartphon zweckmäßigerweise entsprechende Befehle des Controllers zur Ausgabe des Chirps (oder optional auch ein dem Reinigungssignal entsprechendes "Streamingsignal") an das Hörinstrument (insbesondere einen diesem zugeordneten internen Hörinstrumente-Controller) weiter, vorzugsweise mittels einer funktechnischen Kupplung.

Gemäß einer bevorzugten Ausführung ist der Controller dazu eingerichtet, als Wellenform für das Tonsignal, insbesondere für den Chirp, eine Rechteckform oder eine Sägezahnform zu wählen. Beide Wellenformen weisen eine hohe Zahl an harmonischen Schwingungen auf, was sich wiederum positiv auf einen schallgetriebenen Transport der Verschmutzung, insbesondere im Fall von Feuchtigkeit, auswirkt. Auch eine Dreieckform (insbesondere mit entsprechend gewählten Steigungen bzw. An- und Abstiegsdauern der Signalflanken) weist eine hohe Anzahl an harmonischen Schwingungen auf und kommt somit optional zum Einsatz. Grundsätzlich kann aber auch ein Sinus als Wellenform für das Tonsignal, insbesondere für den Chirp, ausgewählt werden. Erkanntermaßen unterscheiden sich Rechteck-, Dreieck- und Sägezahnform durch deren jeweilige Steigungen (An- und Abstiegsdauern), die bevorzugt durch den Controller gewählt werden.

Gemäß einer zweckmäßigen Weiterbildung ist der Controller dazu eingerichtet, als Wellenform für das Tonsignal, insbesondere für den Chirp, die Sägezahnform zu wählen. In diesem Fall ist der Controller auch dazu eingerichtet, eine Steigung der steigenden Flanke (und damit, insbesondere in Kombination mit einem, insbesondere vorgegebenen, bevorzugt konstanten, Signalpegel - hier vorzugsweise als maximale Amplitude des Tonsignals zu verstehen -, auch deren Anstiegsdauer) und der fallenden Flanke (und damit insbesondere, insbesondere in Kombination mit dem, insbesondere vorgegebenen, bevorzugt konstanten, Signalpegel, deren Abstiegsdauer) des Sägezahns in Abhängigkeit von einer Transportrichtung innerhalb des Schallleitungskanals zu wählen. So ist der Controller vorzugsweise dazu eingerichtet, für eine "positive" Transportrichtung, d. h. eine Richtung vom Lautsprecher weg, eine steile (optional näherungsweise senkrechte) steigende Flanke und eine flache fallende Flanke (jeweils im Vergleich zueinander) der Wellenform vorzugeben. Vorzugsweise ist die fallende Flanke hierbei signifikant flacher (insbesondere ist die Steigung also um wenigstens den Faktor zwei flacher) als die steigende Flanke. Für eine negative Transportrichtung, d. h. in Richtung zum Lautsprecher hin, ist der Controller insbesondere dazu eingerichtet, - vorzugsweise entsprechend umgekehrt - die steigende Flanke flacher als die fallende Flanke der Wellenform vorzugeben. Die negative Transportrichtung kann dahingehend vorteilhaft sein, dass aufgrund von verklemmten oder verhakten Partikeln deren (Material-) Transport in positiver Transportrichtung zum Erliegen kommen kann. Ein solcher "Stau" kann bspw. durch eine, bevorzugt mehrfache, Umkehr der Transportrichtung gelöst werden.

Zweckmäßigerweise ist der Controller dazu eingerichtet, im Rahmen des Reinigungsmodus, das Tonsignal oder wenigstens zwei aufeinanderfolgende Tonsignale derart zu wählen (insbesondere wie vorstehend beschriebene deren jeweiligen Steigungen vorzugeben), dass die Transportrichtung wechselt. Optional ist der Controller dazu eingerichtet, im Rahmen des Reinigungsmodus, bspw. als Teil des Ton- bzw. Reinigungssignals oder auch als eigenständiges Tonsignal, ein wie vorstehend beschrieben für die negative Transportrichtung angepasstes Signal, insbesondere einen Chirp, für einen besonders kurzen Zeitraum, bspw. von 0,25 bis 2 Sekunden, auszugeben, sowie insbesondere auf dieses folgend ein weiteres Signal (Teilsignal oder eigenständiges Tonsignal) für die positive Transportrichtung. Zweckmäßigerweise ist der Controller dazu eingerichtet, das Tonsignal mit einem Teilsignal für die negative Transportrichtung für kurze Zeit, bspw. für bis zu 3 Sekunden, oder auch jeweils ein (insbesondere derart kurzes) Tonsignal für abwechselnd beide Transportrichtungen auszugeben, also insbesondere mehrfach abwechselnd Signale für die positive und die negative Transportrichtung auszugeben, insbesondere um einen Stau wie vorstehend beschrieben zu lösen. Dies wird von dem Controller optional im Rahmen des Reinigungsmodus generell oder bei einer besonders starken Verschmutzung (was bspw. anhand der vorstehend beschriebenen Feedback-Messung erkannt werden kann) gewählt. Alternativ wählt der Controller ein solches Wechseln der Transportrichtung, insbesondere dann, wenn der Controller nach dem Reinigungsmodus (der optional mit nur einem Tonsignal für die positive Transportrichtung durchgeführt wurde) feststellt - insbesondere anhand einer weiteren Feedback-Messung oder dergleichen -, dass die Verschmutzung immer noch vorliegt. Vorzugsweise wählt der Controller nach dem, insbesondere mehrfachen Richtungswechsel, abschließend ein Teilsignal (oder Tonsignal) für positive Transportrichtung, um die gelöste Verschmutzung aus dem Schallkanal zu transportieren.

Der Controller ist also optional dazu eingerichtet, im Rahmen des Reinigungsmodus mehrere aufeinanderfolgende Tonsignale, optional mit unterschiedlichen Eigenschaften, auszugeben.

Zusätzlich oder alternativ ist der Controller zweckmäßigerweise dazu eingerichtet den Absolutwert (abs(...)) der gewählten Wellenform, zu berechnen (bspw. bei einem Sinus also abs(sin(t))) und diesen an den Lautsprecher auszugeben, um eine positive Transportrichtung hervorzurufen. Vergleichbar ist der Controller insbesondere auch dazu eingerichtet, den negativen Absolutwert (-abs(...)) der Wellenform zu berechnen und diesen auszugeben, um einen Transport in negativer Richtung hervorzurufen.

Vorzugsweise ist der Controller dazu eingerichtet, für den Chirp einen Frequenzrahmenbereich von 50 Hz bis 2000 Hz zu wählen. Als "Frequenzrahmenbereich" wird hier und im Folgenden insbesondere die Ober- und Untergrenze an Frequenzen verstanden, innerhalb derer der Chirp durch den Controller gewählt werden kann. Dabei kann die Frequenz vom Controller sowohl abnehmend als auch zunehmend gewählt werden.

Beispielsweise ist der Controller dazu eingerichtet, für eine Verschmutzung in Form von Flüssigkeit (d. h., wenn der Controller ermittelt, dass Flüssigkeit als Verschmutzung im Schallleitungskanal vorliegt) einen Frequenzrahmenbereich für den Chirp von 550 Hz bis 50 Hz zu wählen. Für den Fall, dass der Controller ermittelt, dass eine Verschmutzung in Form trockener Partikel im Schallleitungskanal vorliegt, ist der Controller beispielsweise zusätzlich oder alternativ dazu eingerichtet, einen Frequenzrahmenbereich für den Chirp von 100 Hz bis 1500 Hz zu wählen. Insbesondere ist der Controller also dazu eingerichtet, bei Flüssigkeit im Schallleitungskanal die Starfrequenz im Bereich von bis zu 550 Hz und die Endfrequenz im Bereich von etwa 50 Hz zu wählen. Für trockene Verschmutzungen liegen Startfrequenzen im Bereich von 100 Hz und Endfrequenzen im Bereich von 1500 Hz. Somit nimmt im Fall von Flüssigkeit die Frequenz des Chirps über dessen Dauer ab. Im Fall von trockenen Verschmutzungen nimmt die Frequenz dagegen vorzugsweise zu. Grundsätzlich können die Start- und Endfrequenzwerte in beiden Fällen (trockene Partikel und Flüssigkeit) aber auch vertauscht sein (d. h. die Startfrequenz ist "niedrig" und die Endfrequenz "hoch" oder eben umgekehrt).

Gemäß einer zweckmäßigen Weiterbildung ist der Controller außerdem auch dazu eingerichtet, in Abhängigkeit von einer Länge des Schallleitungskanals dem Chirp unterschiedliche Frequenzbereiche innerhalb des Frequenzrahmenbereichs zuzuweisen, insbesondere für eine vergleichsweise große Länge einen zu niedrigeren Frequenzen verschobenen Frequenzbereich. Anders ausgedrückt veranlasst der Controller den Lautsprecher, einen Chirp mit einer vergleichsweise tiefen Start- und Endfrequenz auszugeben, wenn der Schallleitungskanal vergleichsweise lang ist. Optional ist hierzu in einem Speicher des Controllers eine (look up) Tabelle hinterlegt, in der für unterschiedliche Längen des Schallleitungskanals entsprechende Start- und Endfrequenzen hinterlegt sind. Die Länge des Schalleitungskanals kann insbesondere bei hinter dem Ohr zu tragenden Hörinstrumenten relevant sein, da hier meist Schallschläuche zum Einsatz kommen, die den im Gehäuse ("Hauptgehäuse") des Hörinstruments angeordneten Lautsprecher im bestimmungsgemäßen Einsatzzustand mit dem Ohr (Gehörgang) des Nutzers verbinden. Hier stehen meist standardisierte Längen an derartigen Schallschläuchen zur Verfügung. Häufig sind diese mit einer Codierung (bspw. eine Zahlen- und/oder Buchstabenkombination) versehen, die vom Nutzer oder einem Spezialisten an den Controller übergeben wird, so dass der Controller die vorstehend beschriebene Tabelle entsprechend auslesen kann.

Gemäß einer besonders bevorzugten Ausführung ist der Controller dazu eingerichtet, als Tonsignal zwei hinsichtlich deren jeweiligen Frequenzbereichs innerhalb des Frequenzrahmenbereichs und/oder einer Chirpdauer unterschiedliche Chirps übereinanderzulegen (im Folgenden auch als "Superposition" bezeichnet) und mittels des Lautsprechers auszugeben. Insbesondere ist der Controller dazu eingerichtet, beide Chirps wie hier und im Folgenden beschrieben zu "gestalten". Vorzugsweise ist der Controller also dazu eingerichtet, jeden dieser beiden Chirps unterschiedlich im Hinblick auf die beschriebenen Parameter, also insbesondere hinsichtlich deren Start- und Endfrequenz, deren Chirpdauer und optional auch deren Wellenform, vorzugeben. Einer derartigen Superposition von (wenigstens) zwei Chirps liegt dabei die Erkenntnis zugrunde, dass ein maximaler Schallausgangsdruck eines Lautsprechers regelmäßig frequenzabhängig ist. Somit kann bei einer Überlagerung zweier frequenzverschobener Chirps ein höherer Schallausgangsdruck auch für die Frequenzanteile eines Chirps erzeugt werden, für die eigentlich nur ein geringerer Wert möglich ist. Des Weiteren unterscheidet sich auch die Schallausbreitungsgeschwindigkeit für unterschiedliche Frequenzen. Dies kann vorteilhaft dazu genutzt werden, Wellenfronten an bestimmten Punkten (Längspositionen) entlang des Schallleitungskanals zu addieren und so deren Effekt lokal zu verstärken. Bspw. kann eine Überlagerung von (wenigstens) zwei Chirps genutzt werden, addierte Wellenfronten sukzessive durch den Schalleitungskanal "wandern" zu lassen. Die Nutzung unterschiedlicher Chirps in Superposition hat somit auch den Vorteil, dass aufgrund deren Unterschiede verschiedene "Verschmutzungssituationen" im Schallkanal (Position, Grad einer möglichen Verstopfung - vollständig oder partiell) "bearbeitet" werden können, insbesondere auch ohne exakte Kenntnis von der Verschmutzungssituation zu haben.

In einem Ausführungsbeispiel für zwei überlagerte Chirps zieht der Controller für den Fall eines hinter dem Ohr zu tragenden Hörinstruments und Wasser als Verschmutzung zwei Chirps heran, die als Wellenform ein Rechtecksignal aufweisen. Der erste Chirp weist eine Startfrequenz von 410 Hz und eine Endfrequenz von 80 Hz bei einer Chirpdauer von 5 Sekunden (wonach der Chirp wiederholt wird) auf. Der zweite Chirp weist eine Startfrequenz von 520 Hz und eine Endfrequenz von 90 Hz mit einer Chirpdauer von 10 Sekunden auf.

Optional wiederholt der Controller das Tonsignal, insbesondere den Chirp oder die superponierten Chirps, zweckmäßigerweise auch mehrfach.

Gemäß einer zweckmäßigen Ausführung ist der Controller dazu eingerichtet, eine bestimmungsgemäße Tragesituation des Hörinstruments zu erkennen und den Reinigungsmodus zu sperren oder (insbesondere dem Nutzer) ein Ablegen des Hörinstruments zu empfehlen. Beispielsweise weist das Hörinstrument eine inertiale Messeinheit, insbesondere einen 3D-Beschleunigungssensor, auf, aus dessen Ausgangssignal der Controller auf die Ausrichtung des Hörinstruments im Raum schließt. Vorzugsweise ist der Controller dabei dazu eingerichtet, eine für die (bestimmungsgemäße) Tragesituation des Hörinstruments am Kopf, insbesondere am Ohr des Nutzers, typische Ausrichtung im Raum zu erkennen (bspw. anhand eines oder mehrerer Referenzwerte) und daraufhin den Reinigungsmodus zu sperren oder das Ablegen zu empfehlen. Insbesondere ist der Controller dazu eingerichtet, (optional zusätzlich zu dem Ablegen) ein Einlegen des Hörinstruments in ein Ladegerät zu empfehlen. Diese Ausführung hat dabei den Vorteil, dass so für den Reinigungsmodus eine Nutzung vergleichsweise hoher Schallpegel, die ansonsten zu einer Schädigung des Gehörs des Nutzers führen könnten, unproblematisch ist.

Vorzugsweise ist der Controller dazu eingerichtet, den Lautsprecher zur Ausgabe des Tonsignals mit einem Schalldruckpegel von 75 bis 145 dBSPL, bspw. zwischen 80 und 140 dBSPL anzusteuern. Ein Minimal- und/oder Maximalwert des Schalldruckpegels hängt dabei häufig von dem Hörinstrument, insbesondere von Länge, Durchmesser und/oder Material des Schalleitungskanals ab und kann durch einfache Versuche für das jeweilige Hörinstrument ermittelt werden.

Gemäß einer zweckmäßigen Ausführung ist der Controller dazu eingerichtet, neben der vorstehend beschriebenen Auswahl der Wellenform und des Frequenzbereichs, d. h. insbesondere der Start- und Endfrequenz, in Abhängigkeit von der Art der Verschmutzung auch eine Intensität für den Reinigungsmodus auszuwählen. Diese Intensität ist dabei insbesondere durch die (durch den Controller wählbaren) Parameter Gesamtdauer des jeweiligen Reinigungssignals oder des Reinigungsmodus (im Rahmen der vorstehenden Ausführungsbeispiele insbesondere also, wie oft das oder das jeweilige Tonsignal, insbesondere der jeweilige Chirp wiederholt wird) und/oder Lautstärkewert variierbar.

Gemäß einer optionalen Ausführung ist der Controller dazu eingerichtet, vor dem Reinigungsmodus (d. h. vor dessen Aktivierung) einen Trocknungsmodus durchzuführen. Hierzu steuert der Controller den Lautsprecher dazu an, für den Trocknungsmodus ein (Trocknungs-) Tonsignal mit einer Frequenz unterhalb von 20 Hz auszugeben. Diese Frequenz ist für das menschliche Gehör nicht oder nahezu nicht hörbar, so dass der Trocknungsmodus auch noch während der bestimmungsgemäßen Nutzung des Hörinstruments durchgeführt werden kann. Dieses (Trocknungs-) Tonsignal bewirkt vorzugsweise eine "schallgetriebene" Verdampfung von Feuchtigkeit, insbesondere aufgrund von dadurch bedingten Luftdruckschwankungen, aber auch - insbesondere bei einem vorliegenden langandauernden Betrieb des Lautsprechers - aufgrund einer (insbesondere über einen Umgebungstemperaturwert) erhöhten Betriebstemperatur eine temperaturbedingte Trocknung. Hierdurch kann bspw. einer Verschmutzung mit feuchtem Staub besonders effektiv begegnet werden, da während des Trocknungsmodus die Feuchtigkeit entfernt und während des nachfolgenden Reinigungsmodus trockene Partikel effektiv aus dem Schallleitungskanal gefördert werden können.

Gemäß einer vorteilhaften Ausführung ist der Controller dazu eingerichtet, als Startbedingung eine Positionierung des Hörinstruments in einem Ladegerät oder eine Aufnahme eines Ladebetriebs in dem Ladegerät heranzuziehen. D. h. der Controller nimmt den Reinigungsmodus dann auf, wenn das Hörinstrument im Ladegerät platziert ist - dies kann bspw. durch eine Kopplung mit galvanischen Ladekontakten oder auch eine Kopplung von Induktionsspulen erkannt werden - oder auch erst dann, wenn der Ladebetrieb aufgenommen wird. Letzteres ist zumindest dahingehend praktisch, dass dann eine Energieversorgung für den potentiell im Vergleich zu einem Normalbetrieb des Hörinstruments energieaufwendigeren Reinigungsmodus sichergestellt ist. Ferner ist hierdurch eine akustische Störung des Nutzers häufig ebenfalls verringert, da das Ladegerät vorzugsweise ein verschließbares und damit akustisch zumindest zum Teil gekapseltes Gehäuse aufweist. Optional kann diese Startbedingung auch lediglich zur vorstehend beschriebenen Ermittlung, ob eine Verschmutzung vorliegt, herangezogen werden, so dass der Controller unter dieser Startbedingung zunächst das Vorliegen einer Verschmutzung prüft und den Reinigungsmodus erst dann aktiviert (im Sinne einer zweiten Startbedingung), wenn eine Verschmutzung ermittelt wurde.

Als alternative Startbedingung zieht der Controller optional eine verstrichene Tragedauer seit der letzten Aktivierung des Reinigungsmodus oder das Verstreichen einer vorgegebenen Wartezeit (bspw. 24 oder 48 Stunden) heran. Auch in diesem Fall ist zweckmäßigerweise unter dieser alternativen Startbedingung die Prüfung auf das Vorhandensein einer Verschmutzung vorgeschaltet. Weiterhin können auch erkannte Umgebungssituationen als Startbedingung zumindest für die Prüfung herangezogen werden. So kann bspw. eine erhöhte Aktivität oder eine sportliche Betätigung (z. B. Joggen, Radfahren, Schwimmen), was meist mittels entsprechender Algorithmen aus dem Signal der vorstehend beschriebenen inertialen Messeinheit ermittelt werden kann und auf Schweiß und/oder das Risiko externer Feuchtigkeit schließen lässt, als Startbedingung herangezogen werden. Ebenfalls kann bspw. das Vorliegen von Regen, was im Fall eines Hörhilfegeräts bspw. aus Mikrophondaten abgeleitet oder in einfacher Weise anhand von Wetterdaten, die bspw. mit dem Smartphone erhoben werden, ermittelt werden kann, als eine solche Startbedingung herangezogen werden.

Ferner ist der Controller auch dazu eingerichtet, als Startbedingung eine Aktivierung des Reinigungsmodus durch den Nutzer heranzuziehen. In diesem Fall führt der Controller vorzugsweise die vorstehend beschriebene Prüfung auf das Vorhandensein einer Verschmutzung durch und wählt anschließend entsprechend wie vorstehend beschrieben die Parameter (d. h. die Wellenform, den Frequenzbereich etc.) für das (oder das jeweilige) Tonsignal. Vorzugsweise ist der Controller dazu eingerichtet, bei Nicht-Vorhandensein einer Verschmutzung, bei dem Nutzer eine Entscheidung einzuholen, ob der Reinigungsmodus dennoch durchgeführt werden soll. Optional ist hierfür ein "allgemeines Reinigungssignal" hinterlegt, das bspw. ein erstes Teilreinigungssignal für Feuchtigkeit und ein darauffolgendes zweites Teilreinigungssignal für trockene Partikel enthält.

Gemäß einer weiteren vorteilhaften Ausführung ist der Controller dazu eingerichtet, dem (oder gegebenenfalls jedem) vorstehend beschriebenen Tonsignal (Reinigungssignal) ein weiteres akustisches Signal zu überlagern, insbesondere einen sogenannten Jingle. Dies kann dazu genutzt werden, das akustisch für den Nutzer meist eher eigenartig oder störend klingende Reinigungssignal zu maskieren oder "verschleiern" und so eine (wenn auch nur subjektiv empfundene) Störung zu verringern.

Im Rahmen der Erfindung ist es auch denkbar, dass an den Schallleitungskanal - vorzugsweise mit im Vergleich zur Länge des Schallleitungskanals kurzem Abstand zum Lautsprecher - ein Reservoir (bspw. in Form einer mit dem Schallleitungskanal in Verbindung stehenden Kammer) für Partikel oder optional auch Feuchtigkeit angeordnet ist. Im Fall der negativen Transportrichtung können hier Verschmutzungen, insbesondere Partikel aufgefangen und turnusmäßig durch den Nutzer entleert werden.

Der Begriff "Nutzer" ist als äquivalente, verkürzte Bezeichnung für eine das Hörinstrument nutzende Person ohne jeglichen Hinweis auf das Geschlecht dieser Person zu verstehen.

Die Konjunktion "und/oder" ist hier und im Folgenden insbesondere derart zu verstehen, dass die mittels dieser Konjunktion verknüpften Merkmale sowohl gemeinsam als auch als Alternativen zueinander ausgebildet sein können.

Nachfolgend werden Ausführungsbeispiele der Erfindung anhand einer Zeichnung näher erläutert. Darin zeigen:
- Fig. 1: in einer schematischen Darstellung ein Hörinstrumentesystem mit einem Hörinstrument,
- Fig. 2-4: jeweils in einem schematischen Diagramm eine Wellenform eines mittels eines Lautsprechers des Hörinstruments ausgegebenen Tonsignals, und
- Fig. 5, 6: jeweils in einer schematischen, diagrammhaften Darstellung die Nutzung von zwei unterschiedlichen Tonsignalen zum akustisch getriebenen Transport von Verschmutzungen durch einen Schallleitungskanal.

Einander entsprechende Teile und Größen sind in allen Figuren stets mit gleichen Bezugszeichen versehen.

In Fig. 1 ist schematisch ein Hörinstrumentesystem dargestellt, das ein Hörinstrument 1 in Form eines hinter dem Ohr zu tragenden Hörhilfegeräts aufweist. Das Hörinstrument 1 weist ein - bezogen auf eine bestimmungsgemäße Trageposition am Kopf eines Nutzers - vorderes Mikrophon 2 und ein hinteres Mikrophon 4 auf. Außerdem weist das Hörinstrument 1 einen Signalprozessor 6, sowie einen Lautsprecher 8 und eine Energiequelle 10 (hier eine wiederaufladbare Batterie) auf. Die Mikrophone 2 und 4, der Signalprozessor 6, der Lautsprecher 8 und die Energiequelle 10 sind in einem Gehäuse 12 des Hörinstruments 1 angeordnet.

Der Signalprozessor 6 ist dazu eingerichtet, Umgebungsschall, der mittels der Mikrofone 2 und 4 erfasst und in Mikrofonsignale MS gewandelt wurde, in Abhängigkeit von einer Hörminderung des Nutzers zu verarbeiten, konkret frequenzabhängig zu filtern und zu verstärken, und als Ausgangssignal AS an den Lautsprecher 8 auszugeben. Letzterer wiederum wandelt das Ausgangssignal AS in Schall zur Ausgabe an das Gehör des Nutzers um. Der vom Lautsprecher 8 ausgegebene Schall wird mittels eines an das Gehäuse 12 angeschlossenen Schallschlauchs 14, der mittels eines Ohrstücks 16 im Gehörgang positioniert getragen wird, in den Gehörgang abgegeben. Der Schallschlauch 14 bildet dabei einen Schallleitungskanal, der den Lautsprecher 8 akustisch mit der Umgebung verbindet.

Zwar ist ohrstückseitig meist eine Art mechanisches Filter (bspw. eine Art Netz) im Schallschlauch 14 angeordnet, um den Eintritt von Cerumen zu verhindern. Dennoch kann aber Feuchtigkeit und/oder Staub oder dergleichen als Verunreinigung (Verschmutzung) in den Schallschlauch 4 eindringen. Dies ist bspw. bei Sport der Fall (bspw. aufgrund von Transpiration).

Der Signalprozessor 6 (der einen Controller für das Hörinstrument 1 und das Hörinstrumentesystem bildet) ist dazu eingerichtet und vorgesehen, eine nachfolgend näher beschriebene "Reinigung" des Schallschlauchs im Rahmen eines Reinigungsmodus durchzuführen. Dazu prüft der Signalprozessor 6 das Vorliegen von einer oder mehreren Startbedingungen zur Aufnahme des Reinigungsmodus, nimmt, sofern die oder die jeweilige Startbedingung vorliegt, den Reinigungsmodus auf und gibt in dessen Rahmen mittels des Lautsprechers 8 (insbesondere zumindest) ein Tonsignal (im Folgenden: "Reinigungssignal") aus. Das Reinigungssignal ist dabei durch einen sogenannten Chirp gebildet oder enthält einen solchen.

Unter einem Chirp wird dabei ein akustisches Signal (also ein Schallsignal) verstanden, dessen Frequenz sich über die Zeit ändert, bspw. zunimmt oder abnimmt. In Fig. 2 ist beispielhaft in einem Diagramm, bei dem eine Signalamplitude A über der Zeit t aufgetragen, ein Chirp auf Basis einer dreieckigen Wellenform dargestellt. Die Amplitude Ac des Chirps ist dabei konstant, die Frequenz nimmt - hier kontinuierlich - ab. Der Signalprozessor 6 ist dabei dazu eingerichtet, als Reinigungssignal mindestens einen Chirp mit einer konstanten Wellenform und einer konstanten Amplitude (insbesondere einem konstanten Maximalwert der Amplitude) auszugeben. Allerdings ist der Signalprozessor 6 auch dazu eingerichtet, die Wellenform, eine Start- und eine Endfrequenz, eine Signaldauer (Chirpdauer) und optional auch einen Lautstärkewert (Amplitude oder Pegel) in Abhängigkeit von einer Art der Verunreinigung vorzugeben. Der Signalprozessor 6 ist dabei dazu eingerichtet, gemäß den nachfolgend näher beschriebenen Schritten vorzugehen.

Gemäß einem ersten Ausführungsbeispiel ist eine Startbedingung dadurch gebildet, dass das Hörinstrument 1 in einem Ladegerät (nicht näher dargestellt; auch als Ladebox bezeichnet) platziert ist. Der Signalprozessor 6 erkennt dies daran, dass galvanische Ladekontakte kontaktiert sind oder eine induktive Kopplung mit einer Ladespule vorliegt. Liegt diese Startbedingung vor, führt der Signalprozessor 6 zunächst eine Prüfung durch, ob eine Verunreinigung des Schallschlauchs 14 vorliegt. Dazu führt der Signalprozessor 6 eine Feedback-Messung, konkret eine open loop gain Messung, durch. Durch Vergleich mit hinterlegten Daten (insbesondere Ergebnissen von Vergleichsmessungen) kann der Signalprozessor 6 dabei ermitteln, ob überhaupt eine Verunreinigung vorliegt sowie ob als Verunreinigung Feuchtigkeit und/oder trockene Partikel (bspw. Staub, Sand...) im Schallschlauch 14 vorhanden ist.

Stellt der Signalprozessor 6 hierbei fest, dass eine Verunreinigung vorliegt, zieht der Signalprozessor 6 dies als (zweite oder weitere Startbedingung) heran und aktiviert den Reinigungsmodus.

Im Rahmen des Reinigungsmodus wählt der Signalprozessor 6 die vorstehend beschriebenen Eigenschaften des Chirps in Abhängigkeit von der Art der Verunreinigung aus.

Die Wellenform wählt der Signalprozessor 6 dabei aus Signalformen, die viele Harmonische aufweisen. Dies sind neben der in Fig. 2 dargestellten Dreieckform, unter anderem eine in Fig. 3 (schematisch für eine konstante Frequenz) dargestellte Rechteckform und eine in Fig. 4 (schematisch für eine konstante Frequenz) dargestellte Sägezahnform.

Zusätzlich wählt der Signalprozessor 6 eine Startfrequenz und eine Endfrequenz sowie eine Chirpdauer (d. h. die Dauer, in der die Frequenz von der Start- bis zur Endfrequenz verändert wird) aus.

In einfachen Ausführungsbeispielen wählt der Signalprozessor 6 für in den Schallschlauch 14 eingedrungene Flüssigkeit einen Chirp mit einer der drei Wellenformen, einer Startfrequenz von 550 Hz und einer Endfrequenz von 50 Hz und einer Chirpdauer von 5 Sekunden. Diesen Chirp spielt der Signalprozessor 6 (als Teilsignal des Reinigungssignals oder als mehrere Reinigungssignale im Rahmen desselben Reinigungsmodus) mehrfach nacheinander ab, bspw. 4 Mal.

Danach führt der Signalprozessor 6 eine erneute open loop gain Messung durch, prüft also, ob die Verunreinigung bereits behoben wurde und wiederholt gegebenenfalls die Chirps (d. h. das bzw. das jeweilige Reinigungssignal) erneut.

Stellt der Signalprozessor 6 dagegen fest, dass bspw. Staub im Schallschlauch 14 vorliegt, wählt der Signalprozessor einen Chirp mit einer der drei Wellenformen, vorzugsweise einer Sägezahn-Wellenform, einer Startfrequenz von 100 Hz und einer Endfrequenz von 1500 Hz. D. h. hier wird die Frequenz größer. Als Signaldauer wählt der Signalprozessor hier 5 bis 20 Sekunden.

Für eine besonders effektive Reinigung "überlagert" der Signalprozessor 6 zumindest zwei Chirps (Superposition). Für ein wie in Fig. 1 beschriebenes hinter dem Ohr zu tragendes Hörhilfegerät wählt der Signalprozessor 6 für die Reinigung des Schallschlauchs 14 von Flüssigkeit (Wasser) zwei Chirps mit Rechteckwellenform gleicher Amplitude Ac. Der erste Chirp dauert dabei 5 Sekunden, der zweite 10 Sekunden. Dadurch wird der erste Chirp bereits zweimal wiedergegeben während der zweite wiedergegeben wird. Der erste Chirp hat eine Startfrequenz von 410 Hz und eine Endfrequenz von 80 Hz, während der zweite Chirp bei 520 Hz startet und bei 90 Hz endet.

In Fig 5 und 6 sind je zwei Ausführungsbeispiele für eine "Steuerung" einer Transportrichtung T der jeweiligen Verunreinigung, hier durch Punkte 30 angedeutet, dargestellt. In Fig. 5 ist eine Ausführung dargestellt, bei der die Transportrichtung T vom Lautsprecher 8 weg gerichtet ist. Hierzu nutzt der Signalprozessor 6 in einem Ausführungsbespiel einen Chirp (die variierende Periodendauer bzw. Frequenz ist hier nicht näher dargestellt) mit einer Sägezahn-Wellenform. Hierbei ist eine Steigung der steigenden Flanke der Kurve (Welle, Oszillation) jeweils deutlich steiler gewählt als an der fallenden Flanke. Alternativ (oder im Fall der Superposition auch zusätzlich) berechnet der Signalprozessor 6 einen Absolutwert der gewählten Wellenform, hier des Sägezahns (hier also z. B. abs(sawtooth(t))), und gibt diesen mittels des Lautsprechers 8 aus.

In Fig. 6 ist für die entgegengesetzt ausgerichtete Transportrichtung T das "Sägezahnprofil" entsprechend umgekehrt gewählt. Die steigende Flanke ist hier also flacher als die fallende Flanke des Signals. Alternativ berechnet der Signalprozessor den negativen Absolutwert des Sägezahns (-abs(sawtooth(t))) und gibt diesen mittels des Lautsprechers aus.

In einem optionalen Ausführungsbeispiel ist der Controller dazu eingerichtet, die Transportrichtung T mehrfach zu wechseln, indem mehrere der vorstehend beschriebenen Reinigungssignale aufeinanderfolgend ausgegeben werden, um die Verunreinigung zu lösen. In diesem Fall kann an den mehrfachen Wechsel ein vergleichsweise langes (bspw. 10 Sekunden) Reinigungssignal oder mehrere gleiche Reinigungssignale, insbesondere wiederum jeweils ein Chirp, mit vom Lautsprecher weg gerichteter Transportrichtung T anschließen, um die gelöste Verunreinigung dann aus dem Schallschlauch 14 zu transportieren.

Der Gegenstand der Erfindung ist nicht auf die vorstehend beschriebenen Ausführungsbeispiele beschränkt. Vielmehr können weitere Ausführungsformen der Erfindung von dem Fachmann aus der vorstehenden Beschreibung abgeleitet werden. Insbesondere können die anhand der verschiedenen Ausführungsbeispiele beschriebenen Einzelmerkmale der Erfindung und deren Ausgestaltungsvarianten auch in anderer Weise miteinander kombiniert werden.

### Bezugszeichenliste

- 1: Hörinstrument
- 2: Mikrophon
- 4: Mikrophon
- 6: Signalprozessor
- 8: Lautsprecher
- 10: Energiequelle
- 12: Gehäuse
- 14: Schallschlauch
- 16: Ohrstück
- 30: Punkte

- MS: Mikrophonsignal
- AS: Ausgangssignal
- A: Signalamplitude
- t: Zeit
- Ac: Amplitude
- T: Transportrichtung

## Patentansprüche

1. Hörinstrumentesystem, aufweisend
- ein Hörinstrument (1),
- zumindest einen Lautsprecher (8), der über einen Schallleitungskanal (14) akustisch mit einer Umgebung des Hörinstruments (1) verbunden ist, und
- einen Controller (6), der dazu eingerichtet ist,
+ zu ermitteln, ob wenigstens eine Startbedingung zur Aufnahme eines Reinigungsmodus für den Schallleitungskanal (14) vorliegt,
+ bei Vorliegen der oder einer von gegebenenfalls mehreren Startbedingungen den Reinigungsmodus aufzunehmen,
+ während des Reinigungsmodus mittels des Lautsprechers (8) ein Tonsignal mit einer Wellenform abzugeben und für die Wellenform des Tonsignals, während das Tonsignal ausgegeben wird, eine Periodendauer der Wellenform zu variieren.

2. Hörinstrumentesystem nach Anspruch 1,
wobei der Controller (6) dazu eingerichtet ist, als Tonsignal mit variierender Periodendauer einen Chirp abzugeben.

3. Hörinstrumentesystem nach Anspruch 1 oder 2,
wobei der Controller (6) dazu eingerichtet ist, eine Art einer Verschmutzung des Schallleitungskanals (14) zu ermitteln sowie die Wellenform für das Tonsignal, insbesondere den Chirp, in Abhängigkeit von der Verschmutzung zu wählen.

4. Hörinstrumentesystem nach einem der Ansprüche 1 bis 3,
wobei der Controller (6) dazu eingerichtet ist, eine Art einer Verschmutzung des Schallleitungskanals (14) zu ermitteln sowie einen Frequenzbereich für das Tonsignal, insbesondere den Chirp, in Abhängigkeit von der Verschmutzung zu wählen.

5. Hörinstrumentesystem nach Anspruch 3 oder **4,**
wobei der Controller (6) dazu eingerichtet ist, für die Ermittlung der Art der Verschmutzung des Schallleitungskanals (14) eine, insbesondere akustische, Feedback-Messung durchzuführen und/oder eine Resonanzverstimmung des Hörinstruments zu ermitteln und/oder eine optische Aufnahme, insbesondere einer Innenseite, des Schallleitungskanals (14) auszuwerten.

6. Hörinstrumentesystem nach einem der Ansprüche 3 bis 5,
wobei der Controller (6) dazu eingerichtet ist, als Wellenform für das Tonsignal, insbesondere den Chirp, eine Rechteckform oder eine Sägezahnform zu wählen.

7. Hörinstrumentesystem nach Anspruch 6,
wobei der Controller (6) dazu eingerichtet ist, als Wellenform für das Tonsignal, insbesondere den Chirp, die Sägezahnform zu wählen und eine Steigung der steigenden Flanke und der fallenden Flanke des Sägezahns in Abhängigkeit von einer Transportrichtung (T) innerhalb des Schallleitungskanals (14) zu wählen.

8. Hörinstrumentesystem nach Anspruch 7,
wobei der Controller (6) dazu eingerichtet ist, im Rahmen des Reinigungsmodus, das Tonsignal oder wenigstens zwei aufeinanderfolgende Tonsignale derart zu wählen, dass die Transportrichtung (T) wechselt.

9. Hörinstrumentesystem nach einem der Ansprüche 2 bis 8,
wobei der Controller (6) dazu eingerichtet ist, einen Frequenzrahmenbereich für den Chirp von 50 Hz bis 2000 Hz zu wählen.

10. Hörinstrumentesystem nach Anspruch 9,
wobei der Controller (6) dazu eingerichtet ist, für eine Verschmutzung in Form von Flüssigkeit einen Frequenzrahmenbereich für den Chirp von 550 Hz bis 50 Hz und/oder für eine Verschmutzung in Form trockener Partikel einen Frequenzrahmenbereich für den Chirp von 100 Hz bis 1500 Hz zu wählen.

11. Hörinstrumentesystem nach Anspruch 9 oder 10,
wobei der Controller (6) dazu eingerichtet ist, in Abhängigkeit von einer Länge des Schallleitungskanals (14) dem Chirp unterschiedliche Frequenzbereiche innerhalb des Frequenzrahmenbereichs zuzuweisen, insbesondere für eine vergleichsweise große Länge einen zu niedrigeren Frequenzen verschobenen Frequenzbereich.

12. Hörinstrumentesystem nach einem der Ansprüche 2 bis 11,
wobei der Controller (6) dazu eingerichtet ist, als Tonsignal zwei hinsichtlich deren Frequenzbereichs innerhalb des Frequenzrahmenbereichs und/oder einer Chirpdauer unterschiedliche Chirps übereinanderzulegen und mittels des Lautsprechers auszugeben.

13. Hörinstrumentesystem nach einem der Ansprüche 1 bis 12,
wobei der Controller (6) dazu eingerichtet ist, eine bestimmungsgemäße Tragesituation des Hörinstruments (1) zu erkennen und den Reinigungsmodus zu sperren oder ein Ablegen des Hörinstruments (1) zu empfehlen.

14. Hörinstrumentesystem nach einem der Ansprüche 1 bis 13,
wobei der Controller (6) dazu eingerichtet ist, vor dem Reinigungsmodus einen Trocknungsmodus durchzuführen, bei dem mittels des Lautsprechers (8) ein Tonsignal mit einer Frequenz unterhalb von 20 Hz ausgegeben wird.

15. Hörinstrumentesystem nach einem der Ansprüche 1 bis 14,
wobei der Controller (6) dazu eingerichtet ist, als Startbedingung eine Positionierung des Hörinstruments (1) in einem Ladegerät oder eine Aufnahme eines Ladebetriebs in dem Ladegerät heranzuziehen.
